# EUROPÄISCHE PATENTANMELDUNG

(11) **EP 2 907 412 A1**
(43) Veröffentlichungstag der Anmeldung: **19.08.2015**
(21) Anmeldenummer: 15400007.9
(22) Anmeldetag: 17.02.2015
(51) Int. Cl.: A47C 1/034

(54) **Sitzmöbel mit ausschwenkbarer Fußstütze**

(30) Priorität: 17.02.2014 DE 202014004996 U; 14.08.2014 DE 202014006543 U; 17.08.2014 DE 202014006589 U
(71) Anmelder: Schuster, Michael, 30657 Hannover (DE)
(72) Erfinder: Schuster, Michael, 30657 Hannover (DE)

(57) **Zusammenfassung**

Sitzmöbel (1) mit ausschwenkbarer Fußstütze (6), bestehend aus einem Korpus und/oder einem Drehfuß (2), einem Sitzteil (3), einem am Sitzteil (3) befestigten oder neigungsverstellbar angelenktem Rückenteil (27), einem Chassis (5) und einer über wenigstens ein Verstellgetriebe (9), insbesondere in Form paarweise angeordneter, miteinander in Wirkverbindung stehender Gelenkhebel (13,14,15,16), an das Sitzteil (3) und/oder Chassis (5) angeschlossenen, ausschwenkbaren Fußstütze (6), wobei das Sitzmöbel (1) zwischen einer Sitz- und einer Liegeposition verschwenkbar ist, wozu das Sitzteil (3) über zwischen Sitzteil (3) und Chassis (5) angelenkte vordere und hintere Lenkerhebel (7, 8) gegenüber dem Chassis (5) verschiebbar ist und die Fußstütze (6) derart mit dem Sitzteil (3) und/oder dem Rückenteil (27) gekoppelt ist, dass sie beim Verschieben des Sitzteils (3) verschwenkt wird, wobei in der Sitzposition die Fußstütze (6) im Wesentlichen unter das Sitzteil (3) eingeschwenkt ist und in der Liegeposition die Fußstütze (6) derart vor das Sitzteil (3) ausgeschwenkt ist, dass das Sitzteil (3) durch die Fußstütze (6) verlängert wird, wobei das Sitzteil (3) und die Fußstütze (6) vorzugsweise eine durchgehende Polsterung aufweisen und die Fußstütze (6) beim Ausklappen derart verschwenkt und ausgefahren wird, dass die Polsterung bei ausgeklappter Fußstütze (6) gestrafft ist, dadurch gekennzeichnet, dass die Fußstütze (6) durch ein einteiliges Fußbrett (6b) gebildet ist, welches eine größere Breite als der Abstand der Gelenkhebelpaare und eine Länge aufweist, welche, in Sitzposition des Sitzmöbels (1), mehr als der Hälfte, vorzugsweise mehr als zwei Drittel des Abstandes von der Sitzteilvorderkante (24) zurAufstandsebene des Sitzmöbels (1) entspricht, das Fußbrett (6b) in eingeschwenkter Position zumindest teilweise unterhalb des tiefsten Punktes des Verstellgetriebes (9) und schräg unterhalb des Sitzteiles (3) angeordnet ist und dabei mit einer von der Vorderkante des Sitzteiles (3) aufgespannten Vertikalebene einen Winkel von 10° bis 90°, vorzugsweise 60° bis 90° einschließt, das Verstellgetriebe (9) mindestens zwei hintereinander angeordnete Viergelenkketten umfasst, wobei die Gelenkhebel (13,14,15,16) des Verstellgetriebes (9) sich nicht gegenseitig in Form einer gelenkig verbundenen Schere kreuzen, das Verstellgetriebe (9) mit einem ersten Gelenkhebel (13) am Chassis (5) und/oder am Sitzteil (3) angelenkt ist, das Verstellgetriebe (9) mit einem zweiten Gelenkhebel (14) am Chassis (5) oder am Sitzteil (3) angelenkt ist, ein dritter und ein vierter Gelenkhebel (15,16), deren Längsachsen in Sitzposition des Sitzmöbels (1) im Wesentlichen horizontal ausgerichtet sind, an einem Fußteilbeschlag (6a) der Fußstütze (6) und/oder an einem dem Fußteilbeschlag (6a) der Fußstütze (6) vorgeschalteten und gelenkig mit diesem verbundenen Zwischenstück (6c) angelenkt sind und mit dem ersten und dem zweiten Gelenkhebel (13,14) in Wirkverbindung stehen, die Längsachse zumindest eines des ersten und/oder zweiten Gelenkhebels (13, 14), in Liegeposition des Sitzmöbels (1), im Wesentlichen horizontal ausgerichtet ist, die Vorderkante der Fußstütze (6) während einer ersten Phase der Verschwenkung von der Sitz- in die Liegeposition einer "flachen" Bewegungskurve nahe der Sitzteilvorderkante (24) folgt.

## Beschreibung

Die Erfindung betrifft ein Sitzmöbel mit einem Verstellgetriebe für eine ausschwenkbare Fußstütze, mit einem Korpus, einem Chassis, welches gegebenenfalls auf einem Drehfuß drehbar gelagert ist, einem Rückenteil, einem Sitzteil und einer ausklappbaren Fußstütze, wobei das Sitzmöbel zwischen einer Sitz- und Liegeposition verschwenkbar ist, wozu das Sitzteil gegenüber dem Chassis verschiebbar ist und die Fußstütze derart mit dem Sitzteil gekoppelt ist, dass diese beim Verschieben des Sitzteiles verschwenkt wird, wobei die Fußstütze in der Sitzposition im Wesentlichen unter das Sitzteil geklappt und in der Liegeposition derart vor das Sitzteil ausgeklappt ist, dass das Sitzteil durch die Fußstütze verlängert wird.

Aus der Druckschrift DE 201 04 538 U1 ist ein Sitzmöbel bekannt, bei welchem die Fußstütze und das Sitzteil in der Seitenansicht jeweils ein etwa L-förmiges Aussehen haben und in der Sitzposition des Sitzmöbels so zueinander angeordnet sind, dass die Fußstütze annähernd parallel zum Sitzteil verläuft und die jeweiligen kurzen Schenkel der L-förmigen Teile an Ihren freien Enden derart mit einer geringfügigen Spaltbildung zusammenstossen, dass Sitzteil und Fußstütze zusammen ein etwa U-förmiges Aussehen haben.
Die zur Verschwenkung der Beinauflage verwendeten Scherengelenkketten sind sehr Bauraum sparend angeordnet, jedoch ist nachteilig, dass die Fußstütze relativ kurz ist und in ausgeschwenkter Postion der Fußstütze ein großer Spalt zwischen Sitzteil und Fußstütze vorhanden ist, wodurch der Komforteindruck des Benutzers aufgrund der nicht durchgängigen Beinauflage geschmälert ist.
Weiterhin ist nachteilig, dass für die Verstellung des vorderen Bereichs des Sitzteiles und für die Verstellung der Fußstütze insgesamt sechs Verstellhebel benötigt werden, wodurch der fertigungstechnische Aufwand relativ groß ist.

Ausgehend vom geschilderten Stand der Technik liegt der Erfindung die Aufgabe zugrunde, ein Sitzmöbel der eingangs genannten Art so weiterzuentwickeln, dass die Fußstütze unter möglichst geringer Spaltbildung zum Sitzteil in die Liegeposition verschwenkt wird und dabei eine wesentlich größere Länge im Vergleich zu der aus dem Stand der Technik bekannten Fußstütze aufweist.

Gleichzeitig sollte die Realisierung mit konstruktiv und fertigungstechnisch einfachen Mitteln möglich sein.

Die genannte Aufgabe wird erfindungsgemäß durch ein Sitzmöbel mit den im Patentanspruch 1 aufgeführten Merkmalen gelöst.

Durch die erfindungsgemäßen Merkmale ist es möglich, ein "bodenfreies" Sitzmöbel zur Verfügung zu stellen, welches in ausgeschwenkter Position eine nahezu durchgängige Beinauflage aufgrund einer nur geringen Spaltbildung zwischen Sitzteil und Fußstütze aufweist.

Gleichzeitig weist das erfindungsgemäße Sitzmöbel eine große Liegelänge auf, da aufgrund einer erfindungsgemäß "flachen" Bewegungskurve der Fußstütze nahe der Sitzteilvorderkante während einer ersten Phase der Verschwenkung von der Sitz- in die Liegeposition die Fußstütze eine größere Länge im Vergleich zu der bekannten Fußstütze aufweist, ohne dabei während der Verschwenkung den Boden zu berühren.

Die Erfindung lässt verschiedene Ausführungsformen zu. Zur weiteren Verdeutlichung ihres Grundprinzips sind drei davon in der Zeichnung dargestellt und werden nachfolgend beschrieben.
Diese zeigt in
- Fig. 1: ein erfindungsgemäßes Sitzmöbel in Sitzposition des Sitzmöbels;
- Fig. 2: ein Sitzmöbel gemäß Fig. 1 in Liegeposition des Sitzmöbels;
- Fig. 3a: eine Detailansicht mit teilweise verschwenkter Fußstütze;
- Fig. 3b: eine Detailansicht gemäß Fig. 3a, weiter verschwenkt;
- Fig. 4: eine Detailansicht gemäß Fig. 1 mit Verwendung eines Zwischenstücks (6c);
- Fig. 5: eine Detailansicht gemäß Fig. 4 in Liegeposition des Sitzmöbels;
- Fig. 6: ein erfindungsgemäßes Sitzmöbel gemäß Anspruch 14;
- Fig. 7: ein Sitzmöbel gemäß Fig. 6 in Liegeposition des Sitzmöbels.

Die Figuren 1 bis 3a,b zeigen eine Grundform des erfindungsgemäßen Sitzmöbels.

Ein erfindungsgemäßes Sitzmöbel 1 besteht aus einem Korpus und/oder einem Drehfuß 2, einem Chassis 5, einem Rückenteil 27, einem Sitzteil 3 und einer ausklappbaren Fußstütze 6, wobei das Sitzmöbel 1 zwischen einer in Figur 1 gezeigten Sitzposition und einer in Figur 2 gezeigten Liegeposition verschwenkbar ist. Zum Verschwenken ist das Sitzteil 3 gegenüber dem Chassis 5 verschiebbar. Die Fußstütze 6 ist derart mit dem Sitzteil 3 gekoppelt, dass diese beim Verschieben des Sitzteiles 3, z.B. durch Gewichtsverlagerung der sitzenden Person, verschwenkt wird.

Die Fußstütze 6 ist über wenigstens ein Verstellgetriebe 9, insbesondere in Form von miteinander in Wirkverbindung stehenden, paarweise angeordneten Gelenkhebeln 13, 14, 15, 16 an das Sitzteil 3 bzw. Chassis 5 angeschlossen.

Die Fußstütze 6 und/oder das Sitzteil 3 haben in der Seitenansicht jeweils ein etwa L-förmiges Aussehen und sind in der Sitzposition des Sitzmöbels 1 so zueinander angeordnet, dass die Fußstütze 6 annähernd parallel zum Sitzteil 3 verläuft und die jeweiligen kurzen Schenkel der L-förmigen Teile an Ihren freien Enden derart mit einer geringfügigen Spaltbildung zusammenstossen, dass Sitzteil 3 und Fußstütze 6 zusammen ein etwa U-förmiges Aussehen haben.

Das Sitzteil 3 ist über zwischen Sitzteil 3 und Chassis 5 angelenkte vordere und hintere Lenkerhebel 7 beziehungsweise 8 von einer zur Vorderkante des Sitzmöbels 1 verlagerten und in den Figuren 1 und 4 dargestellten Sitzposition in eine zur Hinterkante des Sitzmöbels 1 verlagerte und in den Figuren 2 und 5 gezeigten Liegeposition verstellbar.

Die Fußstütze 6 ist durch ein einteiliges Fußbrett 6b gebildet, welches eine größere Breite als der Abstand der Gelenkhebelpaare und eine Länge aufweist, welche, in Sitzposition des Sitzmöbels 1, mehr als der Hälfte, vorzugsweise mehr als zwei Drittel des Abstandes von der Sitzteilvorderkante 24 zur Aufstandsebene des Sitzmöbels 1 entspricht, wobei die Fußstütze 6 derart mit der Verstellbewegung des Sitzteiles 3 gekoppelt ist, dass diese beim Verschieben des Sitzteiles 3 verschwenkt wird, wobei die Fußstütze 6 in eingeschwenkter Position zumindest teilweise unterhalb des tiefsten Punktes des Verstellgetriebes 9 und im Wesentlichen schräg unterhalb des Sitzteiles 3 angeordnet ist und dabei mit einer von der Vorderkante des Sitzteiles 3 aufgespannten Vertikalebene einen Winkel von 10° bis 90°, vorzugsweise 60° bis 90° einschließt, und in der Liegeposition die Fußstütze 6 derart vor das Sitzteil 3 ausgeschwenkt ist, dass das Sitzteil 3 durch die Fußstütze 6 verlängert wird.

Das Verstellgetriebe 9 umfasst mindestens zwei hintereinander angeordnete Viergelenkketten, wobei die Gelenkhebel 13,14,15,16 des Verstellgetriebes 9 sich nicht gegenseitig in Form einer gelenkig verbundenen Schere kreuzen, wobei das Verstellgetriebe 9 mit einem ersten Gelenkhebel 13 am Chassis 5 und/oder am Sitzteil 3 angelenkt ist, das Verstellgetriebe 9 mit einem zweiten Gelenkhebel 14 am Chassis 5 oder am Sitzteil 3 angelenkt ist, ein dritter und ein vierter Gelenkhebel 15,16, deren Längsachsen in Sitzposition des Sitzmöbels 1 im Wesentlichen horizontal ausgerichtet sind, an einem Fußteilbeschlag 6a der Fußstütze 6 angelenkt sind und mit dem ersten und dem zweiten Gelenkhebel 13,14 in Wirkverbindung stehen.

Das Verstellgetriebe 9 ist erfindungsgemäß mit einem ersten Ende eines ersten Gelenkhebels 13 am Chassis 5 angelenkt und der Gelenkhebel 13 über seine Anlenkstelle 10 an das Chassis 5 hinaus verlängert und bildet den vorderen Lenkerhebel 7 des Sitzteiles 3, mit einem ersten Ende eines zweiten Gelenkhebels 14 am Chassis 5 oder am Sitzteil 3 angelenkt, der erste und der zweite Gelenkhebel 13,14 mit ihren freien Enden an einem dritten Gelenkhebel 15 angelenkt, der dritte Gelenkhebel 15 mit seinem freien Ende an einem Fußteilbeschlag 6a der Fußstütze 6 angelenkt, und ein in einem mittleren Bereich des ersten 13 oder des zweiten Gelenkhebels 14 angelenkter vierter Gelenkhebel 16 mit seinem freien Ende am Fußteilbeschlag (6a) der Fußstütze 6 angelenkt.

Die Verschiebung des Sitzteiles 3 bewirkt einerseits ein Verschwenken des vorderen Lenkerhebels 7 um den Gelenkpunkt 10 bei gleichzeitigem Verschwenken des ersten Gelenkhebels 13. Die mit dem ersten Gelenkhebel 13 in Wirkverbindung stehenden weiteren Getriebeelemente 10, 11, 12, 14, 15, 16, 19, 20, 25, 26 gewährleisten durch ihre Anordnung eine zwangsläufige Einschwenkung oder Ausschwenkung der Fußstütze 6 bewegungssynchron zur Verschiebung des Sitzteiles 3.

Bei einer erfindungsgemäß besonders bevorzugten Anordnung der vier miteinander in Wirkverbindung stehenden Gelenkhebel 13, 14, 15, 16 ist der am Chassis 5 angelenkte erste Gelenkhebel 13 mit seinem freien Ende am ersten Ende des dritten Gelenkhebels 15 angelenkt, dessen zweites Ende am Fußteilbeschlag 6a der Fußstütze 6 angelenkt ist, der zweite Gelenkhebel 14 am Chassis angelenkt und mit seinem anderen Ende am dritten Gelenkhebel 15 angelenkt, und ein in einem mittleren Bereich des zweiten Gelenkhebels 14 angelenkter vierter Gelenkhebel 16 mit seinem anderen Ende am Fußteilbeschlag 6a der Fußstütze 6 angelenkt, wobei die Längsachsen des dritten und vierten Gelenkhebels 15, 16 in Sitzposition des Sitzmöbels 1 im Wesentlichen horizontal ausgerichtet sind.

Dabei ist die Anlenkstelle 11 des zweiten Gelenkhebels 14 am Chassis 5 näher zur Vorderkante des Sitzmöbels 1 und, bezogen auf den Fußboden, vorzugsweise um etwa eine Hebelbreite höher positioniert als die Anlenkstelle 10 des ersten Gelenkhebels 13 am Chassis 5 , während in Sitzposition des Sitzmöbels 1 die Anlenkstelle 11 des zweiten Gelenkhebels 14 am Chassis 5 näher zur Hinterkante des Sitzmöbels 1 positioniert ist als eine Anlenkstelle 12 des vorderen Lenkerhebels 7 am Sitzteil 3.

In Sitzposition des Sitzmöbels1 ist eine Anlenkstelle 25 des vierten Gelenkhebel 16 am Fußteilbeschlag 6a der Fußstütze 6 näher zur Vorderkante des Sitzmöbels 1 als eine Anlenkstelle 26 des dritten Gelenkhebels 15 am Fußteilbeschlag 6a der Fußstütze 6 positioniert.

Diese erfindungsgemäße Hebelanordnung des Verstellgetriebes 9, bei welcher sich die einzelnen Gelenkhebel nicht gegenseitig in Form einer gelenkig verbundenen Schere kreuzen, in Verbindung mit der erfindungsgemäßen Anordnung der Anlenkstellen 10,11,12, 25, 26 gewährleistet im Unterschied zu den aus der Druckschrift DE 201 04 538 U1 offenbarten Scherengelenkketten, dass die Fußstütze 6 während einer ersten Phase der Verschwenkung von der Sitz- in die Liegeposition einer "flachen" Bewegungskurve nahe dem Sitzteil 3 folgt, sodass einer der Anlenkpunkte 25 des dritten und/oder vierten Gelenkhebel 15, 16 am Fußteilbeschlag 6a der Fußstütze 6 gegenüber einer, in Sitzposition des Sitzmöbels 1, von diesem Anlenkpunkt 25 aufgespannten Horizontalebene während der gesamten Verschwenkung der Fußstütze 6 von der Sitz- in die Liegeposition ansteigend verläuft.

Die Figuren 3a und 3b zeigen, dass beim erfindungsgemäßen Sitzmöbel 1 die Vorderkante der Fußstütze 6 während der ersten Hälfte der Verschwenkungsphase des Sitzmöbels 1 von der Sitz- in die Liegeposition einer Bewegungskurve nahe der Sitzteilvorderkante 24 mit einem Abstand von nur wenigen Millimetern folgt, während bei dem aus der DE 201 04 538 U1 bekannten Sitzmöbel mit Scherengelenkketten sich der Abstand bei gleicher Fußstützenposition (Fig.3b) bereits um etwa 80mm vergrößert hat.

Dies hat zur Folge, dass die Fußstütze bei dem aus der DE 201 04 538 U1 bekannten Sitzmöbel relativ kurz sein muß, etwa 260mm, um während der Verschwenkung nicht den Boden zu berühren. Um trotzdem eine ausreichende Liegelänge zu erzielen, muß die Fußstütze in der Liegeposition relativ weit ausgefahren werden, was wiederum eine große Spaltbildung zwischen Sitzteil und Fußstütze zur Folge hat.

Beim erfindungsgemäßen Sitzmöbel 1 kann das Fußbrett 6b eine Länge von 350 mm aufweisen, so dass das Verstellgetriebe 9 so gesteuert werden kann, dass die Spaltbildung zwischen Sitzteil 3 und Fußstütze 6 in Liegeposition des Sitzmöbels 1 um etwa 90 mm im Vergleich zu dem aus der DE 201 04 538 U1 bekannten Sitzmöbel verringert werden kann, ohne dass die Liegelänge sich im Vergleich verkürzt.

Erfindungsgemäß unterstützend für die Steuerung des Verstellgetriebes 9 zur Erzielung einer möglichst geringen Spaltbildung zwischen Sitzteil 3 und Fußstütze 6 ist, dass die Anlenkstelle 25 des vierten Gelenkhebels 16 am Fußteilbeschlag 6a der Fußstütze 6 mit Abstand von etwa ein bis zwei Hebelbreiten von der Rückseite des kürzeren Schenkels des am Fußteilbeschlag 6a der Fußstütze 6 befestigten Fußbrettes 6b positioniert ist und dass die Anlenkstelle 26 des dritten Gelenkhebels 15 am Fußteilbeschlag 6a der Fußstütze 6 näher zur Rückseite des am Fußteilbeschlag 6a der Fußstütze 6 befestigten Fußbrettes 6b, vorzugsweise um etwa ein bis zwei Hebelbreiten, positioniert ist als die Anlenkstelle 25 des vierten Gelenkhebels 16 am Fußteilbeschlag 6a der Fußstütze 6.

Erfindungsgemäß begünstigt wird der geringe Abstand zwischen Sitzteilvorderkante 24 und Fußbrettvorderkante während der ersten Verschwenkungsphase der Fußstütze 6 dadurch, dass, in Sitzposition des Sitzmöbels 1, die Längsachsen von erstem und zweitem Gelenkhebel 13,14, vom Sitzteil 3 in Richtung Fußboden betrachtet, auseinander laufen und dabei einen Winkel 23 von mindestens 3°, vorzugsweise von etwa 12°-14°, einschließen und sich der von den Längsachsen des ersten und des zweiten Gelenkhebels 13,14 eingeschlossene Winkel 23 während der Verschwenkung des Sitzmöbels 1 von der Sitz- in die Liegeposition kontinuierlich verringert bis auf etwa 0° oder darüber hinaus, so dass die in Sitzposition des Sitzmöbels 1 auseinander laufenden Längsachsen von erstem und zweitem Gelenkhebel 13,14 in der Liegeposition des Sitzmöbels 1 aufeinander zu laufen.

Weiterhin wird der geringe Abstand zwischen Sitzteilvorderkante 24 und Fußbrettvorderkante während der ersten Verschwenkungsphase der Fußstütze 6 dadurch begünstigt, dass, in Sitzposition des Sitzmöbels 1, die Längsachse des zweiten Gelenkhebels 14 überwiegend vertikal ausgerichtet ist und dabei mit einer von der Vorderkante des Sitzteils 3 aufgespannten Vertikalebene einen Winkel < 45° einschließt.

Die Verschwenkung des vorderen Lenkerhebels 7 um mehr als 110 Grad, vorzugsweise um etwa 130 Grad ermöglicht, dass die Längsachse des zweiten Gelenkhebels 14 in Liegeposition des Sitzmöbels 1, von der Hinterkante des Sitzmöbels in Richtung Vorderkante des Sitzmöbels betrachtet, gegenüber einer vom Anlenkpunkt 11 des zweiten Gelenkhebel 14 am Chassis 5 aufgespannten Horizontalebene ansteigend verläuft und dass die Längsachse des ersten Gelenkhebels 13, in Liegeposition des Sitzmöbels 1, annähernd horizontal ausgerichtet ist, wodurch die Verschwenkung der Fußstütze 6 in einen Bereich oberhalb der Sitzteilvorderkante 24 begünstigt wird.

Das Ziel, ein "bodenfreies" Sitzmöbel zur Verfügung zu stellen, welches in ausgeschwenkter Position eine nahezu durchgängige Beinauflage aufgrund einer nur geringen Spaltbildung zwischen Sitzteil und Fußstütze und dabei auch eine wesentlich größere Länge der Fußstütze im Vergleich zu der aus dem Stand der Technik bekannten Fußstütze aufweist, wurde somit erreicht.

Des Weiteren zeichnet sich das erfindungsgemäße Sitzmöbel durch einen konstruktiv einfachen Aufbau aus, da zur Verstellung des vorderen Bereichs des Sitzteiles sowie zur Verstellung der Fußstütze insgesamt nur vier miteinander in Wirkverbindung stehende Gelenkhebel benötigt werden, wobei gleichzeitig ein großer Schwenkwinkel der Fußstütze von etwa 145° bis 165° während der Verschwenkung des Sitzmöbels von der Sitz- in die Liegeposition zur Verfügung gestellt wird.

Die Figuren 4 und 5 zeigen eine zweite vorteilhafte Ausführungsform des erfindungsgemäßen Sitzmöbels 1.

Diese Ausführungsform weist im Unterschied zur ersten Ausführungsform eine sich über Sitzteil 3 und Fußstütze 6 erstreckende, durchgehende Polsterung auf.

Dabei muss der Verstellbeschlag des Sitzmöbels 1 für ein ansprechendes Design so ausgelegt sein, dass die sich über Sitzteil 3 und Fußstütze 6 erstreckende, durchgehende Polsterung ohne Überdehnung der Polsterung während der Verschwenkung der Fußstütze 6 von der Sitzin die Liegeposition gestrafft wird.

Zur Lösung dieser Aufgabe weist ein erfindungsgemäßes Sitzmöbel 1 prinzipiell die aus der oben genannten ersten Ausführungsform der Erfindung bekannte Verstellmechanik 7, 8, 9 auf, wobei der erfinderische Vorteil, dass während einer ersten Phase der Verschwenkung der Fußstütze 6 von der Sitz- in die Liegeposition die Vorderkante der Fußstütze 6 einer "flachen" Bewegungskurve nahe der Sitzteilvorderkante 24 folgt, bei dieser zweiten Ausführungsform dazu genutzt werden kann, ein besonders Bauraum sparendes Verstellgetriebe 9 zur Verfügung zu stellen, und gleichzeitig gewährleistet ist, dass während der Verschwenkung der Fußstütze 6 eine sich über Sitzteil 3 und Fußstütze 6 erstreckende, durchgehende Polsterung ohne Überdehnung der Polsterung abgerollt wird.

Bei der in Figur 4 gezeigten Variante der Erfindung ist im Unterschied zur ersten Ausführungsform das Verstellgetriebe 9 mit zumindest einem des dritten und/oder vierten Gelenkhebel 15, 16 an einem dem Fußteilbeschlag 6a der Fußstütze 6 vorgeschalteten und gelenkig mit diesem verbundenen Zwischenstück 6c angelenkt, und die Fußstütze 6 über einen Verbindungshebel 18 mit dem Verstellgetriebe 9 und dem Zwischenstück 6c gekoppelt.

Erfindungsgemäß bevorzugt sind der dritte und der vierte Gelenkhebel 15, 16 mit Abstand voneinander an einem dem Fußteilbeschlag 6a der Fußstütze 6 vorgeschalteten und gelenkig mit diesem verbundenen Zwischenstück 6c angelenkt, wobei einer der Gelenkhebel 16 über den Bereich seines Anlenkpunktes 17 an dem Zwischenstück 6c hinaus verlängert ist und an seinem freien Ende am ersten Ende eines Verbindungshebels 18 angelenkt, dessen zweites Ende gelenkig an dem Fußteilbeschlag 6a der Fußstütze 6 angeschlossen ist.

Die Verschiebung des Sitzteiles 3 bewirkt einerseits ein Verschwenken des Zwischenstückes 6c. Während der Verschwenkung des Zwischenstückes 6c wird gleichzeitig der Gelenkhebel 16 um seinen Anlenkpunkt 17 an dem Zwischenstück 6c verschwenkt, wodurch die Fußstütze 6 gegenüber dem Zwischenstück 6c verschwenkt wird.

Erfindungsgemäß vorteilhaft wird dabei während der Verschwenkung des Sitzmöbels 1 von der Sitz- in die Liegeposition das Zwischenstück 6c um etwa 100° verschwenkt und gleichzeitig der Fußteilbeschlag 6a der Fußstütze 6 gegenüber dem Zwischenstück 6c um etwa 65° verschwenkt.

Die vorgenannten Merkmale ermöglichen einen größeren Schwenkwinkel der Fußstütze 6 im Vergleich zur ersten Ausführungsform.

Aufgrund der erfindungsgemäß Bauraum sparenden Auslegung des Verstellgetriebes 9 ist ein an der Fußstütze 6 befestigtes Fußbrett 6b in Sitzposition des Sitzmöbels 1 zum überwiegenden Teil unterhalb des tiefsten Punktes des Verstellgetriebes 9 und mit kurzem Abstand zum Sitzteil 3 angeordnet, wodurch ein vorteilhaft schlankes Design des Sitzmöbels 1 ermöglicht wird.

Während einer späteren Verschwenkungsphase der Fußstütze 6 in Richtung Liegeposition des Sitzmöbels 1 besteht die Anforderung einer möglichst gestreckten Ausrichtung des Verstellgetriebes 9 zur ausreichenden Straffung der durchgehenden Polsterung in Liegeposition des Sitzmöbels 1.

Erfindungsgemäß vorteilhaft sind hierfür der von den Längsachsen des ersten und des zweiten Gelenkhebels 13,14 eingeschlossene, sich während der Verschwenkung des Sitzmöbels 1 von der Sitz- in die Liegeposition kontinuierlich verringernde Winkel 23 sowie ein abgeknickter Verlauf des dritten Gelenkhebel 15 im Bereich seiner Anlenkstelle 19 mit dem zweiten Gelenkhebel 14 in Richtung seiner Anlenkstelle 20 mit dem ersten Gelenkhebel 13, so dass insbesondere in einer letzten Verschwenkungsphase der Fußstütze 6 eine Streckung des Verstellgetriebes 9 erfolgt, bei welcher, in Liegeposition des Sitzmöbels 1, die Längsachsen von zweitem Gelenkhebel 14 und viertem Gelenkhebel 16 in einem Winkel 22 von mehr als 140 Grad zueinander verlaufen.

Im Sinne eines möglichst geringen beanspruchten Bauraums des Verstellgetriebes 9 von erfindungsgemäß etwa drei bis vier Hebelbreiten unterhalb des Sitzteils 3 in Sitzposition des Sitzmöbels 1 ist es erfindungsgemäß vorteilhaft, wenn der dritte und der vierte Gelenkhebel 15, 16 eine größere Länge aufweisen als zumindest einer der ersten und zweiten Gelenkhebel 13, 14.

Neben der Anforderung eines möglichst geringen beanspruchten Bauraums sollte gleichzeitig ein ausreichender Verfahrweg des Verstellgetriebes 9 zur Straffung der durchgehenden Polsterung in der ausgeschwenkten Position der Fußstütze 6 gewährleistet werden.

Hierzu ist erfindungsgemäß vorgesehen, dass in Sitzposition des Sitzmöbels 1 der vordere Lenkerhebel 7 in einem spitzen Winkel zum Sitzteil 3 von weniger als 10 Grad verläuft und die Längsachsen von vorderem Lenkerhebel 7 und erstem Gelenkhebel 13 in einem Winkel 21 von mehr als 135 Grad zueinander verlaufen.

Hierdurch wird wiederum ermöglicht, dass der vordere Lenkerhebel 7 und der erste Gelenkhebel 13 beim Verstellen des Sitzteils 3 von der Sitz- in die Liegeposition um ihre Anlenkstelle 10 am Chassis 5 um mehr als 110 Grad verschwenkt werden, wodurch ein ausreichender Verfahrweg des Verstellgetriebes 9 zur Verfügung gestellt wird.

Das Ziel, ein Sitzmöbel mit einem nur drei bis vier Hebelbreiten unterhalb des Sitzteils Bauraum beanspruchenden Verstellgetriebe zur Verschwenkung einer schräg unterhalb des Sitzteils angeordneten Fußstütze zur Verfügung zu stellen, wobei eine sich über Sitzteil und Fußstütze erstreckende, durchgehende Polsterung ohne Überdehnung während der Verschwenkung der Fußstütze von der Sitz- in die Liegeposition gestrafft wird, wurde somit erreicht.

Die Figuren 6 und 7 zeigen eine dritte Ausführungsform des erfindungsgemäßen Sitzmöbels 1, welche sich insbesondere auf die Merkmale des Anspruchs 14 stützt.

Im Unterschied zu den beiden vorgenannten Ausführungsbeispielen, bei denen das Sitzteil 3 zur Verschwenkung des Sitzmöbels in die Liegeposition nach hinten verschoben wird, bezieht sich diese Ausführungsform auf sogenannte "wandfreie" Sitzmöbel, bei denen eine Verschiebung des Sitzteils 3 nach vorn zur Verschwenkung des Sitzmöbels in die Liegeposition erfolgt.

Bei dem in den Figuren 6 und 7 gezeigten Sitzmöbel 1 wird durch Gewichtsverlagerung des Benutzers auf dem Sitzteil 3 und/oder am Rückenteil 27 das Sitzteil 3 über zwischen Sitzteil 3 und Chassis 5 angelenkte vordere und hintere Lenkerhebel 7, 8 zur Verschwenkung des Sitzmöbels 1 in eine Liegeposition nach vorne geschoben, während das Rückenteil 27 bewegungsabhängig mit dem Sitzteil 3 nach hinten verschwenkt.

Zur Betätigung des im Prinzip zu den beiden ersten Ausführungsformen technisch äquivalenten Verstellgetriebes 9 ist bei dieser Ausführungsform eine Betätigungseinrichtung 4 zur Verschwenkung der Fußstütze 6 vorgesehen, welche vorzugsweise eine an einem der

Lenkerhebel 7, 8 gelenkig angeschlossene Betätigungsstange 4a aufweist.

Die Betätigungsstange 4a ist einerseits an einem der Lenkerhebel 7, 8, vorzugsweise an einem freien Ende des über eine Anlenkstelle am Sitzteil 3 hinaus verlängerten hinteren Lenkerhebels 8, und andererseits an einem der Gelenkhebel 13, 14, 15, 16 des Verstellgetriebes 9 angelenkt.

Durch Gewichtsverlagerung des Benutzers auf dem Sitzteil 3 und/oder an dem Rückenteil 27 erfolgt eine Verschwenkung des hinteren Lenkerhebels 8, so dass die Betätigungsstange 4a zwischen zwei Endpositionen relativ zum Sitzteil 3 verschoben wird, wobei die Verschiebung der Betätigungsstange 4a ein Ein- bzw. Ausschwenken der Fußstütze 6 bewirkt.

Die genannten Merkmale ermöglichen ein vorteilhaftes, "bodenfreies" Design mit einer sich über Sitzteil 3 und Fußstütze 6 erstreckenden, durchgehenden Polsterung für solche Sitzmöbel 1, bei denen eine Verschiebung des Sitzteils 3 nach vorn zur Verschwenkung des Sitzmöbels 1 in die Liegeposition erfolgt.

## Patentansprüche

1. Sitzmöbel (1) mit ausschwenkbarer Fußstütze (6), bestehend aus einem Korpus und/oder einem Drehfuß (2), einem Sitzteil (3), einem am Sitzteil (3) befestigten oder neigungsverstellbar angelenktem Rückenteil (27), einem Chassis (5) und einer über wenigstens ein Verstellgetriebe (9), insbesondere in Form paarweise angeordneter, miteinander in Wirkverbindung stehender Gelenkhebel (13,14,15,16), an das Sitzteil (3) und/oder Chassis (5) angeschlossenen, ausschwenkbaren Fußstütze (6), wobei das Sitzmöbel (1) zwischen einer Sitz- und einer Liegeposition verschwenkbar ist, wozu das Sitzteil (3) über zwischen Sitzteil (3) und Chassis (5) angelenkte vordere und hintere Lenkerhebel (7, 8) gegenüber dem Chassis (5) verschiebbar ist und die Fußstütze (6) derart mit dem Sitzteil (3) und/oder dem Rückenteil (27) gekoppelt ist, dass sie beim Verschieben des Sitzteils (3) verschwenkt wird, wobei in der Sitzposition die Fußstütze (6) im Wesentlichen unter das Sitzteil (3) eingeschwenkt ist und in der Liegeposition die Fußstütze (6) derart vor das Sitzteil (3) ausgeschwenkt ist, dass das Sitzteil (3) durch die Fußstütze (6) verlängert wird, wobei das Sitzteil (3) und die Fußstütze (6) vorzugsweise eine durchgehende Polsterung aufweisen und die Fußstütze (6) beim Ausklappen derart verschwenkt und ausgefahren wird, dass die Polsterung bei ausgeklappter Fußstütze (6) gestrafft ist, **dadurch gekennzeichnet, dass** die Fußstütze (6) durch ein einteiliges Fußbrett (6b) gebildet ist, welches eine größere Breite als der Abstand der Gelenkhebelpaare und eine Länge aufweist, welche, in Sitzposition des Sitzmöbels (1), mehr als der Hälfte, vorzugsweise mehr als zwei Drittel des Abstandes von der Sitzteilvorderkante (24) zur Aufstandsebene des Sitzmöbels (1) entspricht, das Fußbrett (6b) in eingeschwenkter Position zumindest teilweise unterhalb des tiefsten Punktes des Verstellgetriebes (9) und schräg unterhalb des Sitzteiles (3) angeordnet ist und dabei mit einer von der Vorderkante des Sitzteiles (3) aufgespannten Vertikalebene einen Winkel von 10° bis 90°, vorzugsweise 60° bis 90° einschließt, das Verstellgetriebe (9) mindestens zwei hintereinander angeordnete Viergelenkketten umfasst, wobei die Gelenkhebel (13,14,15,16) des Verstellgetriebes (9) sich nicht gegenseitig in Form einer gelenkig verbundenen Schere kreuzen, das Verstellgetriebe (9) mit einem ersten Gelenkhebel (13) am Chassis (5) und/oder am Sitzteil (3) angelenkt ist, das Verstellgetriebe (9) mit einem zweiten Gelenkhebel (14) am Chassis (5) oder am Sitzteil (3) angelenkt ist, ein dritter und ein vierter Gelenkhebel (15,16), deren Längsachsen in Sitzposition des Sitzmöbels (1) im Wesentlichen horizontal ausgerichtet sind, an einem Fußteilbeschlag (6a) der Fußstütze (6) und/oder an einem dem Fußteilbeschlag (6a) der Fußstütze (6) vorgeschalteten und gelenkig mit diesem verbundenen Zwischenstück (6c) angelenkt sind und mit dem ersten und dem zweiten Gelenkhebel (13,14) in Wirkverbindung stehen, die Längsachse zumindest eines des ersten und/oder zweiten Gelenkhebels (13, 14), in Liegeposition des Sitzmöbels (1), im Wesentlichen horizontal ausgerichtet ist, die Vorderkante der Fußstütze (6) während einer ersten Phase der Verschwenkung von der Sitz- in die Liegeposition einer "flachen" Bewegungskurve nahe der Sitzteilvorderkante (24) folgt.

2. Sitzmöbel (1) nach Anspruch 1, **dadurch gekennzeichnet, dass** zumindest einer der Anlenkpunkte (25) des dritten und/oder vierten Gelenkhebel (15, 16) am Fußteilbeschlag (6a) der Fußstütze (6) und/oder an einem dem Fußteilbeschlag (6a) der Fußstütze (6) vorgeschalteten und gelenkig mit diesem verbundenen Zwischenstück (6c) gegenüber einer, in Sitzposition des Sitzmöbels (1), von diesem Anlenkpunkt (25) aufgespannten Horizontalebene während der gesamten Verschwenkung der Fußstütze (6) von der Sitz- in die Liegeposition ansteigend verläuft.

3. Sitzmöbel (1) nach zumindest einem der vorhergehenden Ansprüche, **dadurch gekennzeichnet, dass** der erste Gelenkhebel (13) am Chassis (5) angelenkt und über seine Anlenkstelle (10) an das Chassis (5) hinaus verlängert ist und den vorderen Lenkerhebel (7) des Sitzteiles (3) bildet.

4. Sitzmöbel (1) nach zumindest einem der vorhergehenden Ansprüche, **dadurch gekennzeichnet, dass** der zweite Gelenkhebel (14) am Chassis (5) angelenkt und seine Anlenkstelle (11) am Chassis (5) näher zur Vorderkante des Sitzmöbels (1) als die Anlenkstelle (10) des ersten Gelenkhebels (13) am Chassis (5) positioniert ist.

5. Sitzmöbel (1) nach zumindest einem der vorhergehenden Ansprüche, **dadurch gekennzeichnet, dass** der erste und der zweite an das Sitzteil (3) und/oder Chassis (5) angeschlossene Gelenkhebel (13,14) mit ihren freien Enden an einem dritten Gelenkhebel (15) angelenkt sind, der dritte Gelenkhebel (15) mit seinem freien Ende am Fußteilbeschlag (6a) der Fußstütze (6) und/oder an einem dem Fußteilbeschlag (6a) der Fußstütze (6) vorgeschalteten und gelenkig mit diesem verbundenen Zwischenstück (6c) angelenkt ist, und ein in einem mittleren Bereich des ersten (13) oder des zweiten Gelenkhebels (14) angelenkter vierter Gelenkhebel (16) mit seinem freien Ende am Fußteilbeschlag (6a) der Fußstütze (6) und/oder an einem dem Fußteilbeschlag (6a) der Fußstütze (6) vorgeschalteten und gelenkig mit diesem verbundenen Zwischenstück (6c) angelenkt ist.

6. Sitzmöbel (1) nach zumindest einem der vorhergehenden Ansprüche, **dadurch gekennzeichnet, dass,** in Sitzposition des Sitzmöbels (1), die Längsachse zumindest eines des ersten und/oder zweiten Gelenkhebels (14) überwiegend vertikal ausgerichtet ist und dabei mit einer von der Vorderkante des Sitzteils (3) aufgespannten Vertikalebene einen Winkel < 45° einschließt.

7. Sitzmöbel (1) nach zumindest einem der vorhergehenden Ansprüche, **dadurch gekennzeichnet, dass,** in Sitzposition des Sitzmöbels (1), die Längsachsen des dritten und des vierten Gelenkhebels (15,16), von der Hinterkante des Sitzmöbels (1) in Richtung Vorderkante des Sitzmöbels (1) betrachtet, aufeinander zu laufen.

8. Sitzmöbel (1) nach zumindest einem der vorhergehenden Ansprüche, **dadurch gekennzeichnet, dass** der dritte Gelenkhebel (15) im Bereich seiner Anlenkstelle (19) mit dem zweiten Gelenkhebel (14) in Richtung seiner Anlenkstelle (20) mit dem ersten Gelenkhebel (13) abgeknickt verläuft.

9. Sitzmöbel (1) nach zumindest einem der vorhergehenden Ansprüche, **dadurch gekennzeichnet, dass,** in Sitzposition des Sitzmöbels (1), die Längsachsen von erstem und zweitem Gelenkhebel (13,14), vom Sitzteil (3) in Richtung Fußboden betrachtet, auseinander laufen und dabei einen Winkel (23) von mindestens 3°, vorzugsweise von etwa 12°-14°, einschließen, wobei der von den Längsachsen des ersten und des zweiten Gelenkhebels (13,14) eingeschlossene Winkel (23) sich während der Verschwenkung des Sitzmöbels (1) von der Sitz- in die Liegeposition kontinuierlich verringert.

10. Sitzmöbel (1) nach zumindest einem der vorhergehenden Ansprüche, **dadurch gekennzeichnet, dass** der vordere Lenkerhebel (7) und/oder der erste Gelenkhebel (13) beim Verstellen des Sitzteiles (3) von der Sitz- in die Liegeposition um ihre Anlenkstelle (10) am Chassis (5) um mehr als 110 Grad verschwenkt werden.

11. Sitzmöbel (1) nach zumindest einem der vorhergehenden Ansprüche, **dadurch gekennzeichnet,** die Verstellung des vorderen Bereichs des Sitzteiles (3) und die Verstellung der Fußstütze (6) beziehungsweise eines dem Fußteilbeschlag (6a) der Fußstütze (6) vorgeschalteten und gelenkig mit diesem verbundenen Zwischenstückes (6c) über insgesamt vier miteinander in Wirkverbindung stehende Gelenkhebel (13,14,15,16) erfolgt.

12. Sitzmöbel (1) nach zumindest einem der vorhergehenden Ansprüche, **dadurch gekennzeichnet, dass** der dritte und der vierte Gelenkhebel (15, 16) mit Abstand voneinander an einem dem Fußteilbeschlag (6a) der Fußstütze (6) vorgeschalteten und gelenkig mit diesem verbundenen Zwischenstück (6c) angelenkt sind, wobei einer der Gelenkhebel (16) über den Bereich seines Anlenkpunktes (17) an dem Zwischenstück (6c) hinaus verlängert ist und an seinem freien Ende am ersten Ende eines Verbindungshebels (18) angelenkt ist, dessen zweites Ende gelenkig an dem Fußteilbeschlag (6a) der Fußstütze (6) angeschlossen ist.

13. Sitzmöbel (1) nach zumindest einem der vorhergehenden Ansprüche, **dadurch gekennzeichnet, dass** während der Verschwenkung des Sitzmöbels (1) von der Sitz- in die Liegeposition das Zwischenstück (6c) um etwa 100° verschwenkt und gleichzeitig der Fußteilbeschlag (6a) der Fußstütze (6) gegenüber dem Zwischenstück (6c) um etwa 65° verschwenkt wird.

14. Sitzmöbel (1) nach zumindest einem der vorhergehenden Ansprüche, **dadurch gekennzeichnet, dass** eine Betätigungseinrichtung (4) zur Verschwenkung der Fußstütze (6) vorgesehen ist, welche vorzugsweise eine an einem der Lenkerhebel (7, 8) gelenkig angeschlossene Betätigungsstange (4a) aufweist, die Betätigungsstange (4a) einerseits an einem der Lenkerhebel (7, 8), vorzugsweise am hinteren Lenkerhebel (8), und andererseits an einem der Gelenkhebel (13, 14, 15, 16) des Verstellgetriebes (9) angelenkt ist, wobei die Betätigungsstange (4a) zwischen zwei Endpositionen relativ zum Sitzteil (3) verschiebbar ist, wobei die Verschiebung der Betätigungsstange (4a) ein Ein- bzw. Ausschwenken der Fußstütze (6) bewirkt.

15. Verstellgetriebe (9) für ein Sitzmöbel (1) nach zumindest einem der vorhergehenden Ansprüche mit einem Korpus und/oder einem Drehfuß (2), einem Sitzteil (3), einem am Sitzteil (3) befestigten oder neigungsverstellbar angelenktem Rückenteil (27), einem Chassis (5) und einer über wenigstens ein Verstellgetriebe (9), welches in Form paarweise miteinander in Wirkverbindung stehender Gelenkhebel (13,14,15,16) ausgebildet ist, an das Sitzteil (3) und/oder Chassis (5) angeschlossenen, ausschwenkbaren Fußstütze (6), wobei das Sitzmöbel (1) zwischen einer Sitz- und einer Liegeposition verschwenkbar ist, wozu das Sitzteil (3) über zwischen Sitzteil (3) und Chassis (5) angelenkte vordere und hintere Lenkerhebel (7, 8) gegenüber dem Chassis (5) verschiebbar ist und die Fußstütze (6) derart mit dem Sitzteil (3) und/oder dem Rückenteil (27) gekoppelt ist, dass sie beim Verschieben des Sitzteils (3) verschwenkt wird, wobei in der Sitzposition die Fußstütze (6) im Wesentlichen unter das Sitzteil (3) eingeschwenkt ist und in der Liegeposition die Fußstütze (6) derart vor das Sitzteil (3) ausgeschwenkt ist, dass das Sitzteil (3) durch die Fußstütze (6) verlängert wird, **dadurch gekennzeichnet, dass** die Fußstütze (6) durch ein einteiliges Fußbrett (6b) gebildet ist, welches eine größere Breite als der Abstand der Gelenkhebelpaare und eine Länge aufweist, welche, in Sitzposition des Sitzmöbels (1), mehr als der Hälfte, vorzugsweise mehr als zwei Drittel des Abstandes von der Sitzteilvorderkante (24) zur Aufstandsebene des Sitzmöbels (1) entspricht, das Verstellgetriebe (9) dafür ausgebildet ist, dass das Fußbrett (6b) in eingeschwenkter Position zumindest teilweise unterhalb des tiefsten Punktes des Verstellgetriebes (9) und schräg unterhalb des Sitzteiles (3) angeordnet ist und dabei mit einer von der Vorderkante des Sitzteiles (3) aufgespannten Vertikalebene einen Winkel von 10° bis 90°, vorzugsweise 60° bis 90° einschließt, das Verstellgetriebe (9) mindestens zwei hintereinander angeordnete Viergelenkketten umfasst, wobei die Gelenkhebel (13,14,15,16) des Verstellgetriebes (9) sich nicht gegenseitig in Form einer gelenkig verbundenen Schere kreuzen, das Verstellgetriebe (9) mit einem ersten Gelenkhebel (13) am Chassis (5) und/oder am Sitzteil (3) angelenkt ist, das Verstellgetriebe (9) mit einem zweiten Gelenkhebel (14) am Chassis (5) oder am Sitzteil (3) angelenkt ist, ein dritter und ein vierter Gelenkhebel (15,16), deren Längsachsen in Sitzposition des Sitzmöbels (1) im Wesentlichen horizontal ausgerichtet sind, an einem Fußteilbeschlag (6a) der Fußstütze (6) und/oder an einem dem Fußteilbeschlag (6a) der Fußstütze (6) vorgeschalteten und gelenkig mit diesem verbundenen Zwischenstück (6c) angelenkt sind und mit dem ersten und dem zweiten Gelenkhebel (13,14) in Wirkverbindung stehen, die Längsachse zumindest eines des ersten und/oder zweiten Gelenkhebels (13, 14), in Liegeposition des Sitzmöbels (1), im Wesentlichen horizontal ausgerichtet ist, die Vorderkante der Fußstütze (6) während einer ersten Phase der Verschwenkung von der Sitz- in die Liegeposition einer "flachen" Bewegungskurve nahe der Sitzteilvorderkante (24) folgt.
